# FASCICULE DE BREVET EUROPEEN

(11) **EP 2 979 328 B1**
(45) Date de publication et mention de la délivrance du brevet: **10.04.2019**
(21) Numéro de dépôt: 14711759.2
(22) Date de dépôt: 21.03.2014
(51) Int. Cl.: H01R 4/60, H01R 43/24, H01R 4/28, F24H 3/04, H05B 3/50, H01R 25/16

(54) **MODULE DE COMMANDE, DISPOSITIF DE CHAUFFAGE ET PROCÉDÉ D'ASSEMBLAGE DU MODULE**
STEUERMODUL, HEIZVORRICHTUNG UND VERFAHREN ZUR MONTAGE DES STEUERMODULS
CONTROL MODULE, HEATING DEVICE AND ASSEMBLING METHOD OF SAID MODULE

(30) Priorité: 26.03.2013 FR 1352739
(43) Date de publication de la demande: 03.02.2016
(73) Titulaire: Valeo Systemes Thermiques, 78320 Le Mesnil-Saint-Denis Cedex (FR)
(72) Inventeur: DE SOUZA, Stéphane, 78690 Les Essarts-le-Roi (FR)
(74) Mandataire: Metz, Gaëlle
(86) Numéro de dépôt international: PCT/EP2014/055696
(87) Numéro de publication internationale: WO 2014/154579

(56) Documents cités:
- EP-A1- 1 912 295
- EP-A2- 1 282 191
- WO-A1-2011/069823
- WO-A1-2011/076638
- FR-A1- 2 954 606

## Description

La présente invention concerne un module de commande d'un appareil électrique, ainsi qu'un dispositif de chauffage, notamment pour véhicule automobile, comportant un tel module de commande. La présente invention concerne en outre un procédé d'assemblage d'un tel module.

Le document WO 2011 076 638A1 divulgue un module de commande selon le préambule de la revendication 1.

La demande de brevet EP 1 282 191A2 divulgue un organe conducteur muni d'une jupe recevant une tige.

L'invention s'applique notamment au domaine technique des dispositifs de chauffage électriques additionnels pour véhicules automobiles. De tels dispositifs de chauffage sont notamment utilisés dans les premières minutes de démarrage d'un véhicule automobile, lorsque le moteur n'est pas suffisamment chaud pour assurer l'apport d'air chaud dans l'habitacle du véhicule. Ce temps de chauffe est par exemple compris entre 15 et 20 minutes pour un moteur de type Diesel.

Un dispositif de chauffage additionnel comprend en général un cadre support sur lequel sont montés des modules de chauffage parallèles agencés de façon à être traversés par un flux d'air à chauffer.

Chaque module de chauffage comprend deux électrodes entre lesquelles sont placés des éléments résistifs du type à coefficient de température positif (CTP). Deux dissipateurs thermiques opposés sont fixés sur les électrodes, de façon à augmenter la surface d'échange avec le flux d'air à chauffer.

Chaque module de chauffage comprend ainsi une borne positive. Les bornes positives sont reliées électriquement par l'intermédiaire d'un même organe de liaison électriquement conducteur à la borne positive d'une batterie. La borne négative de chaque module de chauffage est reliée électriquement à la borne négative de la batterie.

Pour assurer la liaison électrique de cet organe jusqu'à la borne positive de la batterie, il est connu de former un orifice dans l'organe et d'y insérer une extrémité d'une tige métallique conductrice dont l'autre extrémité est mise en contact avec la borne positive de la batterie.

Plus particulièrement, l'organe précité et la tige sont intégrés à un module de commande, également appelé « Driver ». Le module de commande est monté dans un boîtier fixé au cadre support.

La liaison entre la tige et l'organe n'autorise pas l'utilisation de puissances électriques importantes et est limitée à des puissances inférieures à 1000 Watts du fait du contact réduit entre la tige et l'organe qui se fait uniquement par la surface interne de l'orifice en contact avec une surface correspondante de la tige.

De plus, le maintien mécanique de la liaison entre la tige et l'organe s'avère insuffisant.

L'invention a notamment pour but d'apporter une solution simple, efficace et économique à ces problèmes.

A cet effet, elle propose un module de commande selon la revendication 1.

Selon l'invention, le montage à force d'une extrémité de la tige dans une jupe formée sur le pourtour de l'orifice permet d'augmenter la surface de contact entre la tige et l'organe de liaison, ce qui autorise l'utilisation d'appareils électriques de plus forte puissance, par exemple de 1200 Watts.

De plus, l'augmentation de la surface de contact permet un bon contrôle de l'insertion en force de la tige dans la jupe, ce qui n'est pas possible lorsque les surfaces en contact sont réduites comme dans la technique antérieure.

Enfin, la liaison de la tige à l'organe assure également une meilleure liaison mécanique des deux pièces.

De préférence, la jupe est formée sur une face de l'organe opposée à celle depuis laquelle s'étend la tige.

Selon une autre caractéristique de l'invention, l'extrémité libre de la tige affleure sensiblement le bord libre de la jupe.

Préférentiellement, la tige comprend un épaulement radial venant en butée sur l'organe permettant ainsi de contrôler le positionnement en force de la tige dans l'organe.

Préférentiellement, la tige comprend au moins une gorge annulaire dans laquelle s'étend la garniture électriquement isolante, afin d'améliorer la liaison mécanique de la tige à la garniture qui est solidaire de l'organe.

La jupe est avantageusement formée d'une seule pièce avec l'organe qui est réalisé par exemple par une opération de soyage.

Dans une réalisation pratique de l'invention, l'orifice, la jupe et la tige ont une section circulaire. La jupe a un diamètre de l'ordre de 4 mm et une hauteur comprise entre 1,5 mm et 2,5 mm.

L'invention concerne également un dispositif de chauffage, notamment pour véhicule automobile, comportant un module tel que décrit précédemment et au moins un module de chauffage dont une borne est reliée électriquement à l'organe précité.

L'invention telle que définie dans la revendication 10 concerne encore un procédé d'assemblage du module décrit ci-dessus, caractérisé en ce qu'il comprend les étapes consistant à :
- insérer une extrémité de la tige à force dans la jupe au travers de l'orifice jusqu'à ce que ladite extrémité affleure sensiblement le bord libre de la jupe ; puis à
- réaliser un contre-poinçonnage de la face d'extrémité de la tige insérée dans la jupe et surmouler ladite garniture entourant l'extrémité de la tige et s'étendant de part et d'autre de l'organe au travers des ouvertures (66) de l'organe.

D'autres avantages et caractéristiques de l'invention apparaîtront à la lecture de la description suivante faite à titre d'exemple non limitatif et en référence aux dessins annexés dans lesquels :
- la figure 1 est une vue de face d'un dispositif de chauffage selon la technique antérieure ;
- la figure 2 est une vue en perspective, de l'avant, d'un module de commande du dispositif de chauffage de la figure 1,
- la figure 3 est une vue schématique en perspective et en coupe de la liaison d'une tige à un organe de conduction électrique agencé dans un module de la figure 2 ;
- la figure 4 est une vue en perspective d'un organe de conduction électrique destiné à être utilisé dans un module de commande selon l'invention ;
- la figure 5 est une vue schématique en perspective et en coupe de la liaison d'une tige à un organe de conduction électrique selon l'invention ;

La figure 1 représente un dispositif de chauffage électrique additionnel 10 selon la technique antérieure, destiné à équiper un véhicule automobile. Un tel dispositif de chauffage 10 est notamment utilisé dans les premières minutes d'utilisation du véhicule automobile, lorsque le moteur n'est pas suffisamment chaud pour assurer l'apport d'air chaud dans l'habitacle du véhicule.

Ce dispositif 10 comprend un cadre support 12 de forme parallélépipédique sur lequel sont montés des modules de chauffage 14 parallèles et agencés de façon à être traversés par un flux d'air A à chauffer. Les modules de chauffage 14 sont commandés à l'aide d'un module de commande 16 (figure 2) ou « Driver » monté dans un boîtier 18 fixé au cadre support 12.

Chaque module de chauffage 14 comprend deux électrodes 20, 22 dont l'une correspond à une borne positive et l'autre à une borne négative, entre lesquelles sont placées des éléments résistifs du type à coefficient de température positif. Deux dissipateurs thermiques 24 opposés sont fixés sur les électrodes, de façon à augmenter la surface d'échange avec le flux d'air à chauffer. Les dissipateurs thermiques 24 sont par exemple formés de rubans métalliques plissés ou ondulés.

Chaque module de chauffage 14 comprend ainsi une borne positive reliée électriquement à la borne positive d'une batterie et une borne négative reliée électriquement à la borne négative de la batterie par l'intermédiaire d'une carte de circuit imprimé 26 sur laquelle sont soudés ou montés différents composants électriques ou électroniques 28.

Les liaisons électriques entre les composants électroniques 28 du module de commande 16, les modules de chauffage 14 et la batterie sont assurées par des organes électriquement conducteurs.

Plus particulièrement, trois organes conducteurs 30a, 30b, 30c relient les bornes négatives des modules de chauffage 14 à la carte de circuit imprimé 26.

Un autre organe conducteur 32 relie la borne positive de la batterie aux bornes positives des différents modules de chauffage 14.

Les différents organes conducteurs 30a, 30b, 30c, 32 sont reliés mécaniquement les uns aux autres et isolés électriquement les uns des autres par une garniture 34 surmoulée en matériau synthétique et jouant le rôle de support de façon à ce que lesdits organes conducteurs 30a, 30b, 30c, 32 et la garniture 34 forment un ensemble unitaire. La garniture 34 est fixée sur la carte de circuit imprimé.

L'organe conducteur 32 est relié à la borne positive de la batterie par l'intermédiaire d'une tige métallique 36 dont une extrémité est insérée et maintenue dans un orifice de l'organe 32 (figures 2 et 3). La tige comprend deux rainures annulaires 40 situées de part et d'autre de l'organe conducteur 32. Des ouvertures 38 sont formées dans l'épaisseur de l'organe 32 de manière à permettre le passage de la garniture isolante 34 au travers de l'organe et dans les rainures 40 de la tige 36.

Comme indiqué précédemment, la tige 36 est en contact avec l'organe 32 uniquement par sa surface 42 en contact avec la surface interne 44 de l'orifice, ce qui s'avère insuffisant pour transmettre l'énergie électrique nécessaire au fonctionnement d'appareils électriques de grande puissance, notamment supérieure à 1000 Watts.

La figure 4 représente isolément un organe conducteur 46 selon l'invention lequel comprend une première 48, une deuxième 50 et une troisième 52 pattes sensiblement parallèles les unes aux autres, chaque patte étant destinée à être reliée à une borne positive d'un module de chauffage 14 décrit en référence à la figure 1. Les première 48, seconde 50 et troisième 52 pattes sont reliées entre elles par une partie centrale 54 dont une extrémité porte une quatrième patte 56 s'étendant à l'opposé de la troisième patte 52 et sensiblement perpendiculairement à celle-ci.

La quatrième patte 56 de l'organe 46 comprend un orifice 58 dont le pourtour comprend une jupe 60 de forme sensiblement cylindrique qui s'étend dans le même sens que les première, seconde et troisième pattes depuis la quatrième patte 56.

Selon l'invention, une extrémité de la tige 59 est insérée à force dans la jupe 60 à travers l'orifice 58 (figures 4 et 5), l'autre extrémité de la tige étant destinée à être reliée à la borne positive de la batterie. Ainsi, la tige 59 s'étend depuis la quatrième patte 56 dans un sens opposé aux première 48, seconde 50 et troisième 52 pattes.

La tige 59 comprend un épaulement radial 62 permettant un montage en butée de la tige 59 sur la quatrième patte 56 de l'organe 46, cet épaulement 62 étant positionné de manière à ce qu'au montage la face d'extrémité de la tige 59 affleure sensiblement le bord libre de la jupe cylindrique 60.

Après insertion de la tige 59 à l'intérieur de la jupe, une opération de contre poinçonnage est réalisée sur la face d'extrémité de la tige 59 pour réaliser une compression locale de la matière de la tige 59 sur la face interne de la jupe 60, ce qui permet de garantir une bonne tenue mécanique de la tige 59 sur l'organe 46 ainsi qu'un meilleur contact avec la jupe 60 pour une bonne transmission de l'énergie électrique.

L'extrémité de la tige 59 comprend également une rainure annulaire 64 formée de manière à être positionnée en regard de la face de la quatrième patte 56 opposée à la jupe 60. De manière similaire à ce qui a été décrit en référence à la figure 3, la quatrième patte 56 de l'organe comprend des ouvertures 66 pour le passage d'une garniture synthétique 68 venant se loger au moulage de part et d'autre de la quatrième patte 56 et dans la rainure 64 de la tige.

Dans une réalisation pratique de l'invention, la jupe 60 a un diamètre de l'ordre de 4 mm et une hauteur comprise entre 1,5 mm et 2,5 mm, ce qui ne modifie pas la configuration des pièces adjacentes.

La jupe cylindrique 60 est réalisée d'une seule pièce avec l'organe conducteur 46 par une opération de soyage bien connue de l'homme du métier.

Dans une variante de réalisation de l'invention non représentée, la jupe a une forme tronconique et l'extrémité de la tige a également une forme tronconique adaptée à son insertion à force dans la jupe de l'organe conducteur.

## Revendications

1. Module de commande (16) d'un appareil électrique (10), comprenant un organe (46) de liaison en matériau électriquement conducteur, une tige (59) d'alimentation en courant de l'organe, une extrémité de la tige (59) étant insérée dans un orifice (58) de l'organe (46), et une garniture (68) électriquement isolante maintenant mécaniquement la tige et l'organe (46), la garniture (68) entourant l'extrémité de la tige (59) et s'étendant de part et d'autre de l'organe (46) au travers d'ouvertures (66) de l'organe (46),
**caractérisé en ce que** la tige (59) est insérée à force dans une jupe (60) de l'organe conducteur (46) formée sur le pourtour de l'orifice (58).

2. Module de commande selon la revendication 1, **caractérisé en ce que** la jupe (60) est formée sur une face de l'organe (46) opposée à celle depuis laquelle s'étend la tige (59).

3. Module de commande selon la revendication 2, **caractérisé en ce que** l'extrémité libre de la tige (59) affleure sensiblement le bord libre de la jupe (60).

4. Module de commande selon l'une des revendications précédentes, **caractérisé en ce que** la tige (59) comprend un épaulement radial (62) venant en butée sur l'organe (46).

5. Module de commande selon la revendication 4, **caractérisé en ce que** la tige (59) comprend au moins une gorge annulaire (64) dans laquelle s'étend la garniture électriquement isolante.

6. Module de commande selon l'une des revendications précédentes, **caractérisé en ce que** la jupe (60) est formée d'une seule pièce avec l'organe.

7. Module de commande selon l'une des revendications précédentes, **caractérisé en ce que** la jupe (60) a un diamètre de l'ordre de 4 mm et une hauteur comprise entre 1,5 mm et 2,5 mm.

8. Module de commande selon l'une des revendications précédentes, **caractérisé en ce que** l'orifice (58), la jupe (60) et la tige (59) ont une section circulaire.

9. Dispositif de chauffage (10), notamment pour véhicule automobile, comportant un module de commande (16) selon l'une des revendications précédentes et au moins un module de chauffage (14) dont une borne (20, 22) est reliée électriquement à l'organe (46) précité.

10. Procédé d'assemblage du module de commande (16) selon l'une des revendications 1 à 7, **caractérisé en ce qu'**il comprend les étapes:
- Insérer à force une extrémité de la tige (59) dans la jupe (60) au travers de l'orifice (58) jusqu'à ce que ladite extrémité affleure sensiblement le bord libre de la jupe (60) ; puis à
- réaliser un contre-poinçonnage de la face d'extrémité de la tige (59) insérée dans la jupe (60) et surmouler ladite garniture (68) entourant l'extrémité de la tige (59) et s'étendant de part et d'autre de l'organe (46) au travers des ouvertures (66) de l'organe (46).

## Patentansprüche

1. Steuermodul (16) eines elektrischen Geräts (10), das ein Verbindungsbauteil (46) aus elektrisch leitendem Material, eine Stange (59) zur Stromversorgung des Bauteils, wobei ein Ende der Stange (59) in eine Öffnung (58) des Bauteils (46) eingeführt ist, und eine elektrisch isolierende Auskleidung (68) enthält, die die Stange und das Bauteil (46) mechanisch hält, wobei die Auskleidung (68) das Ende der Stange (59) umgibt und sich zu beiden Seiten des Bauteils (46) durch Öffnungen (66) des Bauteils (46) erstreckt, **dadurch gekennzeichnet, dass** die Stange (59) in eine Schürze (60) des leitenden Bauteils (46) presseingepasst wird, die auf dem Umriss der Öffnung (58) ausgebildet ist.

2. Steuermodul nach Anspruch 1, **dadurch gekennzeichnet, dass** die Schürze (60) auf einer Seite des Bauteils (46) ausgebildet ist, die derjenigen entgegengesetzt ist, von der aus die Stange (59) sich erstreckt.

3. Steuermodul nach Anspruch 2, **dadurch gekennzeichnet, dass** das freie Ende der Stange (59) im Wesentlichen am freien Rand der Schürze (60) bündig anliegt.

4. Steuermodul nach einem der vorhergehenden Ansprüche, **dadurch gekennzeichnet, dass** die Stange (59) eine radiale Schulter (62) enthält, die auf dem Bauteil (46) in Anschlag kommt.

5. Steuermodul nach Anspruch 4, **dadurch gekennzeichnet, dass** die Stange (59) mindestens eine Ringnut (64) enthält, in der sich die elektrisch isolierende Auskleidung erstreckt.

6. Steuermodul nach einem der vorhergehenden Ansprüche, **dadurch gekennzeichnet, dass** die Schürze (60) aus einem Stück mit dem Bauteil ausgebildet ist.

7. Steuermodul nach einem der vorhergehenden Ansprüche, **dadurch gekennzeichnet, dass** die Schürze (60) einen Durchmesser in der Größenordnung von 4 mm und eine Höhe zwischen 1,5 mm und 2,5 mm hat.

8. Steuermodul nach einem der vorhergehenden Ansprüche, **dadurch gekennzeichnet, dass** die Öffnung (58), die Schürze (60) und die Stange (59) einen kreisförmigen Querschnitt haben.

9. Heizvorrichtung (10), insbesondere für ein Kraftfahrzeug, die ein Steuermodul (16) nach einem der vorhergehenden Ansprüche und mindestens ein Heizmodul (14) aufweist, von dem eine Klemme (20, 22) elektrisch mit dem erwähnten Bauteil (46) verbunden ist.

10. Verfahren zum Zusammenbau des Steuermoduls (16) nach einem der Ansprüche 1 bis 7, **dadurch gekennzeichnet, dass** es die folgenden Schritte enthält:
- Presseinpassen eines Endes der Stange (59) in die Schürze (60) durch die Öffnung (58), bis das Ende im Wesentlichen am freien Rand der Schürze (60) bündig anliegt; dann
- Durchführen eines Gegenstempelns der Endseite der in die Schürze (60) eingeführten Stange (59) und Aufformen der das Ende der Stange (59) umgebenden und sich zu beiden Seiten des Bauteils (46) erstreckenden Auskleidung (68) durch Öffnungen (66) des Bauteils (46).

## Claims

1. Control module (16) of an electrical unit (10), comprising a connecting member (46) of electrically conductive material, a rod (59) for supplying current to the member, one end of the rod (59) being inserted into an aperture (58) of the member (46), and an electrically insulating filler (68) which mechanically supports the rod and the member (46), the filler (68) surrounding the end of the rod (59) and extending on either side of the member (46) through openings (66) in the member (46), **characterized in that** the rod (59) is force-fitted into a skirt (60) of the conductive member (46) formed on the periphery of the aperture (58).

2. Control module according to Claim 1, **characterized in that** the skirt (60) is formed on a face of the member (46) opposite that from which the rod (59) extends.

3. Control module according to Claim 2, **characterized in that** the free end of the rod (59) lies substantially flush with the free edge of the skirt (60).

4. Control module according to any of the preceding claims, **characterized in that** the rod (59) comprises a radial shoulder (62) bearing on the member (46).

5. Control module according to Claim 4, **characterized in that** the rod (59) comprises at least one annular groove (64) into which the electrically insulating filler extends.

6. Control module according to any of the preceding claims, **characterized in that** the skirt (60) is formed in one piece with the member.

7. Control module according to any of the preceding claims, **characterized in that** the skirt (60) has a diameter of the order of 4 mm and a height of between 1.5 mm and 2.5 mm.

8. Control module according to any of the preceding claims, **characterized in that** the aperture (58), the skirt (60) and the rod (59) have a circular cross section.

9. Heating device (10), notably for a motor vehicle, comprising a control module (16) according to any of the preceding claims and at least one heating module (14), a terminal (20, 22) of which is electrically connected to the aforesaid member (46).

10. Method of assembling the control module (16) according to any of Claims 1 to 7, **characterized in that** it comprises the steps of:
- force-fitting one end of the rod (59) into the skirt (60) through the aperture (58) until said end lies substantially flush with the free edge of the skirt (60); and then
- die-punching the end face of the rod (59) fitted into the skirt (60) and overmoulding said filler (68) surrounding the end of the rod (59) and extending on either side of the member (46) through openings (66) in the member (46).
